# EUROPÄISCHE PATENTSCHRIFT

(11) **EP 2 582 928 B1**
(45) Veröffentlichungstag und Bekanntmachung des Hinweises auf die Patenterteilung: **23.03.2016**
(21) Anmeldenummer: 11715538.2
(22) Anmeldetag: 20.04.2011
(51) Int. Cl.: F01L 1/053, F01L 13/00

(54) **AKTORVORRICHTUNG ZUR VERSTELLUNG EINES SCHIEBENOCKENSYSTEMS**
ACTUATING DEVICE FOR DISPLACING A CAM UNIT
ACTIONNEUR POUR DÉPLACER UNE ENSEMBLE DE CAMES

(30) Priorität: 16.06.2010 DE 102010024030
(43) Veröffentlichungstag der Anmeldung: 24.04.2013
(73) Patentinhaber: Schaeffler Technologies AG & Co. KG, 91074 Herzogenaurach (DE)
(72) Erfinder: NENDEL, Andreas, 91093 Hessdorf (DE)
(86) Internationale Anmeldenummer: PCT/EP2011/056295
(87) Internationale Veröffentlichungsnummer: WO 2011/157466

(56) Entgegenhaltungen:
- WO-A1-2010/091780
- DE-A1- 10 240 774
- DE-A1-102007 010 149
- DE-A1-102007 052 252
- DE-A1-102007 054 978
- DE-A1-102008 024 086
- DE-A1-102008 060 169
- DE-U1- 20 114 466
- US-A- 5 806 478
- US-A1- 2010 126 447

## Beschreibung

### Gebiet der Erfindung

Aktorvorrichtung eines Schiebenockensystems, mit zumindest einem Schiebenocken und mit einem aus einem Gehäuse herausragenden Eingriffsstift, wobei das Gehäuse an einem Bauteil eines Zylinderkopfes oder an dem Zylinderkopf einer Brennkraftmaschine angeordnet ist, und der Eingriffsstift mit zumindest einer Nut des Schiebenockensystems kontaktierbar ist, die zumindest eine Auswurframpe aufweist, und wobei der Eingriffsstift innerhalb des Gehäuses einen Permanenthaltemagneten aufweist und daran anschließend von einem feststehenden durch eine elektrische Spule magnetisierbaren Spulenkern beherrscht ist und der Eingriffsstift in Richtung zum Schiebenocken federbelastet ist.

### Hintergrund der Erfindung

Eine derartiger gattungsbildender Aktor ist aus der DE- 102 40 774 A1 bzw. der DE 10 2007 052252 bekannt. Ausgehend von der eingezogenen inneren Lage des Eingriffsstiftes erfolgt eine Aktivierung des Eingriffsstiftes durch Bestromung der Spule, wodurch ein magnetisches Feld erzeug wird, das dem Feld des Permanenthaltemagneten gegengerichtet ist und dieses verdrängt. Die Verdrängung des Feldes verursacht eine verringerte Haltekraft zwischen Permanenthaltemagnet und Spulenkern, so dass das durch die Spule erzeugte Magnetfeld und die Kraft der auf den Eingriffsstift wirkenden Feder den Eingriffsstift ausfahren lässt, so dass er in die Nut des Schiebenockensystems eingreift und, wie gewünscht, eine Verschiebung des Schiebenockens bewirkt.

Die Rückwärtsbewegung des Eingriffsstiftes in seine innere Endlage wird durch die Auswurframpe eingeleitet, die den Eingriffsstift gegen die Kraft der Feder soweit und mit solcher Beschleunigung von dem Schiebenocken weg bewegen soll, dass der Eingriffsstift bei abgeschalteter Bestromung der Spule durch den Permanenthaltemagneten und dessen Magnetfeld am Spulenkern festgehalten wird.

Problematisch bei dieser gattungsgemäßen Ausgestaltung ist, dass je nach Toleranzlage des Aktors radial zum Schiebenocken die Bewegung und Beschleunigung des Eingriffsstiftes durch die Auswurfsrampe nicht ausreicht, dass dieser die innere Position erreicht und durch den Permanenthaltemagneten gegen die Kraft der Feder stabilisiert wird.

Weiterhin besteht das Problem, dass bei Schiebenockensystemen mit drei oder mehreren Schiebenocken mindestens zwei Eingriffsstifte vorgesehen sein müssen. Dabei wird ein geringer Abstand der Eingriffsstifte, der durch den Abstand der Gaswechselventile, den Abstand der Zylinder der Brennkraftmaschine und die Anzahl der Schiebenocken vorgegeben ist, verlangt. Durch den geringen Abstand ist das im Stand der Technik beschriebene Design des Aktors nicht mehr in der Lage den Eingriffsstift mit ausreichender Geschwindigkeit und Kraft zu bewegen und zu halten.

### Aufgabe der Erfindung

Aufgabe der Erfindung ist es daher, einen Aktor mit den eingangs beschriebenen Merkmalen so zu verbessern, dass größere Toleranzen aufgefangen werden können und auch ein gewünschter geringerer Abstand der Eingriffsstifte zueinander sichergestellt werden kann.

### Zusammenfassung der Erfindung

Die Aufgabe der Erfindung wird durch die Merkmale des Anspruchs 1 gelöst.

Die Betätigungseinrichtung erzeugt zu der durch die Auswurframpe eingeleiteten Kraft eine Zusatzkraft, durch die der Eingriffsstift die innere Endlage sicher erreicht. Dadurch sind die Toleranzen, die beim Einbau der elektrisch betätigbaren Vorrichtung entstehen, ohne nennenswerten Einfluss auf die Betätigung des Eingriffsstiftes, sodass die Toleranzen nicht besonders eng gehalten werden müssen. Des Weiteren können die Abmessungen der im Gehäuse einbebauten Teile, insbesondere des Permanenthaltemagneten am Eingriffsstift kleiner gehalten werden, so dass auch ein geringer Abstand der Eingriffsstifte zueinander verwirklicht werden kann.

In einer vorteilhaften Ausgestaltung der Erfindung wird vorgeschlagen, dass der Eingriffsstift an seinem dem Schiebenocken zugewandten Ende eine Öffnung aufweist, in der ein Betätigungsglied verschiebbar angeordnet ist, das in Richtung zum Schiebenocken mittels einer Rückstellfeder belastet ist. Dabei ist die Lage und der Wege des Betätigungsgliedes und die Kraft der Feder so bemessen, dass es, insbesondere im Bereich der Auswurframpe, zusammengedrückt wird, sich aber am Ende der Auswurframpe verlängert und an dieser abstützt, so dass die Rückstellfeder des Betätigungsgliedes eine solche Kraft auf den Eingriffsstift erzeugt, dass dieser den Resthub überwindet und sicher in seine innere Endlage gelangt.

In weiterer Ausgestaltung der Erfindung wird vorgeschlagen, dass das Betätigungsglied am Eingriffsstift als Kugel ausgebildet ist, die in einer Bohrung des Eingriffsstiftes mit der zugeordneten Feder eingebaut ist und dass die Bohrung an ihrem Ende verengt ist, um einen sicheren Halt der Kugel gegen Herausfallen sicherzustellen. Die Verengung kann durch eine Verstemmung des Randes der Bohrung erfolgen.

In einer alternativen Ausgestaltung der Erfindung wird vorgeschlagen, dass der Eingriffsstift an seinem dem Schiebenocken zugewandten Ende und die Auswurfsrampe im Bereich ihres Auslaufs zum Hochkreis je einen Permanentmagneten und einen Permanentgegenmagneten aufweisen und dass diese Permanentmagnete mit einander zugerichteter gegensinniger Polung eingebaut sind.

Durch diese Ausgestaltung der Erfindung wird erreicht, dass die sich abstoßenden Magnetkräfte des Permanentmagneten und des Permanentgegenmagneten im Endbereich der Auswurfsrampe eine solche Kraft erzeugen, dass der Eingriffsstift den auch bei ungünstiger Toleranz entstehenden Resthub überwindet und sicher in seine innere Endlage bewegt.

Weiterhin ist es zweckmäßig, wenn der Permanenthaltemagnet am Eingriffsstift innerhalb des Gehäuses von einer Haltekappe oder einem Halteblech umgeben ist, das am Eingriffsstift befestigt ist, um den Permanenthaltemagneten sicher am Eingriffsstift festzulegen.

### Kurze Beschreibung der Zeichnungen

Zur weiteren Erläuterung der Erfindung wird auf die Zeichnungen verwiesen, in denen Ausführungsbeispiele der Erfindung vereinfacht dargestellt sind.

Es zeigen:
- Fig. 1:: einen Schnitt durch einen Schiebenocken und einen zugeordneten Aktor,
- Fig. 2 u. 3:: Schnitte entsprechend Fig. 1, in denen unterschiedliche Einbautoleranzen dargestellt sind,
- Fig. 4 u. 5:: Schnitte mit verschiedenen Toleranzlagen entsprechend den Fig. 2 und 3 in modifizierter Ausgestaltung der Erfindung,
- Fig. 6 u. 7:: Schnitte durch Aktoren, die zu einer Baueinheit zusammengefasst sind, wobei die Eingriffsstifte dicht nebeneinander liegen.

### Detaillierte Beschreibung der Zeichnungen

In den Figuren 1 bis 7 ist, soweit im Einzelnen dargestellt, mit 1 eine Nockenwelle einer Hubkolbenbrennkraftmaschine bezeichnet, auf der drehfest aber verschiebbar ein Schiebenocken 2 angeordnet ist, der neben den Nocken für die Gaswechselventile zumindest eine Nut 3 aufweist, die eine Auswurframpe 4 beinhaltet. Die Auswurframpe 4 reicht bis zu einem mit 18 bezeichneten Hochkreis des Schiebenockens 2 im Bereich der Nut 3. Passend zur Nut 3 ist eine allgemein mit 5 bezeichneter Aktor vorgesehen, der ein Gehäuse 6, eine Spule 7 mit einem Spulenkern 8 und einen Eingriffsstift 9 aufweist. Der Eingriffsstift 9 ist innerhalb des Gehäuses 6 in Bezug auf die Nut 3 radial beweglich angeordnet und weist im Inneren eine Feder 10 auf, die den Eingriffsstift 9 in Richtung zum Schiebenocken 2 vorspannt. Dem Spulenkern 8 benachbart ist am Eingriffsstift 9 ein Permanenthaltemagnet 11 befestigt, dessen magnetische Kraft größer ist als die Kraft der Feder 10, die sich an ihrem inneren Ende an dem Spulenkern 8 abstützt. Der Permanenthaltemagnet 11 ist von einer Haltkappe 12 umschlossen, die ihn am Eingriffsstift 9 festlegt. Der Eingriffsstift 9 weist weiterhin an seinem dem Schiebenocken 2 zugewandten Ende eine Bohrung 13 auf, in der eine Rückstellfeder 14 eingebaut ist, die eine Kugel 15 in Richtung zum Schiebenocken 2 belastet.

Die Kugel 15 steht dabei soweit vor, dass sie zumindest im Bereich der Auswurframpe 4 gegen die Kraft der Rückstellfeder 14 in die Bohrung 13 eingedrückt wird, so dass die Rückstellfeder Kraft speichert, die sich am Ende der Auswurfsrampe entspannt und den Eingriffsstift 9 so stark beschleunigt, dass dieser sicher in die innere Endlage gelangt.

Dadurch werden, wie den Figuren 2 und 3 zu entnehmen ist, auch größere Toleranzen überbrückt.

In den Ausführungsbeispielen gemäß den Figuren 4 und 5 sind an den dem Schiebenocken 2 zugewandten Enden der Eingriffsstifte 9 Permanentmagnete 16 eingebaut. Weiterhin weisen der Schiebenocken 2 im Bereich des Endes der Auswurframpe 4 Permanentgegenmagnete 17 auf, deren Magnetkräfte, wie den Pfeilen zu entnehmen ist, gegengerichtet sind. Gelangen nun die Enden der Eingriffsstifte 9 und damit die Permanentmagneten 16 bei der Drehung der Nockenwelle 1 und damit des Schiebenockens 2 in den Bereich der Permanentgegenmagneten 17, so erfährt der Eingriffsstift 9 eine Kraft und damit eine Beschleunigung weg von dem Schiebenocken 2, so dass entsprechend der Ausgestaltung gemäß den Figuren 2 und 3, der Permanenthaltemagnet 11 sicher zum Spulenkern 8 gelangt.

Wie den Figuren 4 und 5 weiterhin zu entnehmen ist, werden auch hier größere Toleranzen überbrückt.

In den Figuren 6 und 7 ist das Gehäuse 6 erweitert, so dass je zwei Eingriffsstifte 9 dicht nebeneinander eingebaut werden können und sogar ein Abstand von nur 5 mm erreicht werden können.

Die Enden der Eingriffsstifte 9 sind entsprechend den zuvor beschriebenen Ausgestaltungen der Erfindung ausgebildet und mit Permanentmagneten 16 oder Kugeln 15 ausgestattet.

### Bezugszeichenliste

- 1: Nockenwelle
- 2: Schiebenocken
- 3: Nut
- 4: Auswurframpe
- 5: Aktor
- 6: Gehäuse
- 7: Spule
- 8: Spulenkern
- 9: Eingriffsstift
- 10: Feder
- 11: Permanenthaltemagnet
- 12: Haltekappe
- 13: Bohrung
- 14: Rückstellfeder
- 15: Kugel
- 16: Permanentmagnet
- 17: Permanentgegenmagnet
- 18: Hochkreis

## Patentansprüche

1. Aktorvorrichtung eines Schiebenockensystems, mit zumindest einem Schiebenocken (2) und mit einem aus einem Gehäuse (6) herausragenden Eingriffsstift (9), wobei das Gehäuse (6) an einem Bauteil eines Zylinderkopfes oder an dem Zylinderkopf einer Brennkraftmaschine befestigbar ist, und der Eingriffsstift (9) mit zumindest einer Nut (3) des Schiebenockensystems kontaktierbar ist, die zumindest eine - eine in Richtung zum Gehäuse (6) gerichtete und auf den Eingriffsstift (9) einwirkende Kraft - hervorrufende Auswurframpe (4) aufweist, und wobei der Eingriffsstift (9) innerhalb des Gehäuses (6) einen Permanenthaltemagneten (11) aufweist und daran anschließend von einem feststehenden durch eine elektrische Spule (7) magnetisierbaren Spulenkern (9) beherrscht ist und der Eingriffsstift (9) in Richtung zum Schiebenocken (2) federbelastet ist, **dadurch gekennzeichnet, dass** zumindest an dem dem Schiebenocken (2) zugewandten Endbereich des Eingriffsstiftes (9) eine Betätigungseinrichtung eingebaut ist, die im Bereich des Auslaufs der Auswurfsrampe (4) zum Hochkreis (18) wirksam ist und eine - neben die durch die Auswurframpe (4) hervorgerufene Kraft tretende - Zusatzkraft auf den Eingriffsstift (9) in Richtung zum Gehäuse (6) erzeugt, durch die der Eingriffsstift eine innere Endlage sicher erreicht.

2. Aktorvorrichtung nach Anspruch 1, **dadurch gekennzeichnet, dass** die Betätigungseinrichtung an dem dem Schiebenocken (2) zugewandten Ende des Eingriffsstiftes (9) eine Öffnung beinhaltet, in der ein Betätigungsglied verschiebbar angeordnet ist, das in Richtung zum Schiebenocken (2) mittels einer Rückstellfeder (14) belastet ist.

3. Aktorvorrichtung nach Anspruch 2, **dadurch gekennzeichnet, dass** das Betätigungsglied eine Kugel (15) ist, die in einer Bohrung (13) angeordnet und deren Bewegung in Richtung zum Schiebenocken (2) durch eine Verengung am Ende der Bohrung (13) begrenzt ist.

4. Aktorvorrichtung nach Anspruch 1, **dadurch gekennzeichnet, dass** die Betätigungseinrichtung an dem dem Schiebenocken (2) zugewandten Ende des Eingriffsstiftes (9) und im Bereich des Auslaufs der Auswurframpe (4) zum Hochkreis (18) je einen Permanentmagneten (16) und Permanentgegenmagneten (17) aufweist und dass diese Permanentmagneten mit einander zugerichteter gegensinniger Polung eingebaut sind.

5. Aktorvorrichtung nach einem der vorhergehenden Ansprüche, **dadurch gekennzeichnet, dass** der Permanenthaltemagnet (11) am Eingriffsstift (9) von einer Haltekappe (12) umgeben ist, die am Eingriffsstift (9) befestigt ist.

6. Aktorvorrichtung nach einem der vorhergehenden Ansprüche, **dadurch gekennzeichnet, dass** das Schiebenockensystem drei oder mehr Nocken und eine entsprechende Anzahl von Nuten (3) aufweist und dass zumindest zwei Aktoren (5) nebeneinander innerhalb eines Gehäuses (6) angeordnet sind.

## Claims

1. Actuator device of a sliding cam system, having at least one sliding cam (2) and having an engagement pin (9) which projects out of a housing (6), wherein the housing (6) can be fastened to a component of a cylinder head or to the cylinder head of an internal combustion engine, and the engagement pin (9) can be placed in contact with at least one groove (3) of the sliding cam system, which groove has at least one throw-out ramp (4) which is oriented in the direction of the housing (6) and which brings about a force acting on the engagement pin (9), and wherein the engagement pin (9) has, within the housing (6), a permanent holding magnet (11) and, adjoining the latter, is controlled by a static coil core (9) which can be magnetized by an electrical coil (7), and the engagement pin (9) is spring-loaded in the direction of the sliding cam (2), **characterized in that**, at least at that end region of the engagement pin (9) which faces toward the sliding cam (2), there is installed an actuating device which is active in the region in which the throw-out ramp (4) runs out at the high circle (18), which actuating device generates an auxiliary force - which arises in addition to the force brought about by the throw-out ramp (4) - on the engagement pin (9) in the direction of the housing (6), by means of which auxiliary force the engagement pin reliably reaches an inner end position.

2. Actuator device according to Claim 1, **characterized in that** the actuating device comprises, on that end of the engagement pin (9) which faces toward the sliding cam (2), an opening in which there is displaceably arranged an actuating element which is loaded in the direction of the sliding cam (2) by means of a restoring spring (14).

3. Actuator device according to Claim 2, **characterized in that** the actuating element is a ball (15) which is arranged in a bore (13) and the movement of which in the direction of the sliding cam (2) is limited by a constriction at the end of the bore (13).

4. Actuator device according to Claim 1, **characterized in that** the actuating device has, at that end of the engagement pin (9) which faces toward the sliding cam (2) and in the region in which the throw-out ramp (4) runs out at the high circle (18), respectively one permanent magnet (16) and permanent counter-magnet (17), and **in that** said permanent magnets are installed with opposite poles directed toward one another.

5. Actuator device according to one of the preceding claims, **characterized in that** the permanent holding magnet (11) on the engagement pin (9) is surrounded by a holding cap (12) which is fastened to the engagement pin (9).

6. Actuator device according to one of the preceding claims, **characterized in that** the sliding cam system has three or more cams and a corresponding number of grooves (3), and **in that** at least two actuators (5) are arranged adjacent to one another within a housing (6).

## Revendications

1. Dispositif d'actionneur d'un système de cames coulissantes, comprenant au moins une came coulissante (2) et comprenant une goupille d'engagement (9) faisant saillie hors d'un boîtier (6), le boîtier (6) pouvant être fixé au niveau d'un composant d'une culasse ou au niveau de la culasse d'un moteur à combustion interne, et la goupille d'engagement (9) pouvant être mise en contact avec au moins une rainure (3) du système de cames coulissantes, laquelle rainure présente au moins une rampe d'éjection (4) générant une force orientée dans la direction du boîtier (6) et agissant sur la goupille d'engagement (9), et la goupille d'engagement (9) présentant, à l'intérieur du boîtier (6), un aimant de retenue permanent (11) et à la suite de celui-ci, étant contrôlée par un noyau de bobine fixe (9) pouvant être aimanté par une bobine électrique (7) et la goupille d'engagement (9) étant sollicitée par ressort dans la direction de la came coulissante (2), **caractérisé en ce qu'**au moins au niveau de la région d'extrémité de la goupille d'engagement (9) tournée vers la came coulissante (2), est incorporé un dispositif d'actionnement qui agit dans la région de la sortie de la rampe d'éjection (4) en direction du cercle haut (18) et génère une force supplémentaire se produisant en plus de la force provoquée par la rampe d'éjection (4), sur la goupille d'engagement (9) dans la direction du boîtier (6), par le biais de laquelle la goupille d'engagement atteint de manière sûre une position de fin de course intérieure.

2. Dispositif d'actionneur selon la revendication 1, **caractérisé en ce que** le dispositif d'actionnement présente, au niveau de l'extrémité de la goupille d'engagement (9) tournée vers la came coulissante (2), une ouverture dans laquelle est disposée de manière déplaçable un organe d'actionnement qui est sollicité dans la direction de la came coulissante (2) au moyen d'un ressort de rappel (14).

3. Dispositif d'actionneur selon la revendication 2, **caractérisé en ce que** l'organe d'actionnement est une bille (15) qui est disposée dans un alésage (13) et dont le mouvement dans la direction de la came coulissante (2) est limité par un rétrécissement à l'extrémité de l'alésage (13).

4. Dispositif d'actionneur selon la revendication 1, **caractérisé en ce que** le dispositif d'actionnement présente, au niveau de l'extrémité de la goupille d'engagement (9) tournée vers la came coulissante (2) et dans la région de la sortie de la rampe d'éjection (4) vers le cercle haut (18), à chaque fois un aimant permanent (16) et un contre-aimant permanent (17) et **en ce que** ces aimants permanents sont montés avec des pôles de sens opposés tournés l'un vers l'autre.

5. Dispositif d'actionneur selon l'une quelconque des revendications précédentes, **caractérisé en ce que** l'élément de retenue permanent (11) est entouré au niveau de la goupille d'engagement (9) par un capuchon de retenue (12) qui est fixé au niveau de la goupille d'engagement (9).

6. Dispositif d'actionneur selon l'une quelconque des revendications précédentes, **caractérisé en ce que** le système de cames coulissantes présente trois ou plus de trois cames et un nombre correspondant de rainures (3) et **en ce qu'**au moins deux actionneurs (5) sont disposés l'un à côté de l'autre à l'intérieur d'un boîtier (6).
